# EUROPÄISCHE PATENTSCHRIFT

(11) **EP 0 120 348 B1**
(45) Veröffentlichungstag und Bekanntmachung des Hinweises auf die Patenterteilung: **28.09.1988**
(21) Anmeldenummer: 84102303.9
(22) Anmeldetag: 03.03.1984
(51) Int. Cl.: B65H 5/12, B65H 5/24, B41F 21/14, B41F 21/12

(54) **Vorrichtung zur fliessenden Anlage von Bögen**
Apparatus for the uninterrupted positioning of sheets
Dispositif pour marger des feuilles sans temps d'anêt

(30) Priorität: 26.03.1983 DE 3311196
(43) Veröffentlichungstag der Anmeldung: 03.10.1984
(73) Patentinhaber: Heidelberger Druckmaschinen Aktiengesellschaft, D-69019 Heidelberg (DE)
(72) Erfinder: Jeschke, Willi, D-6900 Heidelberg (DE)
(74) Vertreter: Stoltenberg, Heinz-Herbert Baldo

(56) Entgegenhaltungen:
- DE-A- 2 439 790
- DE-A- 2 924 636
- DE-B- 2 452 096
- FR-A- 715 616
- FR-A- 2 298 495
- FR-A- 2 350 959
- US-A- 2 231 914
- US-A- 2 809 831

## Beschreibung

Die Erfindung betrifft eine Vorrichtung zur fließenden Anlage von Bögen, die über einen Anlegetisch, schuppenförmig versetzt, einer Ausrichtvorrichtung zugefuhrt und nach dem Ausrichtvorgang an eine bogenverarbeitende Maschine abgegeben werden, wobei die Vorderkantenausrichtung durch einen synchron zur bogenverarbeitenden Maschine bewegten Ausrichtzylinder mit Vordermarken erfolgt, denen im Ausrichtzylinder eine in axialer Richtung positionierbare Saugleiste vorgelagert ist, die als Greifmittel wirkt, wobei die Bögen während der Ausrichtung ihre Bewegung in Richtung auf die bogenverarbeitende Maschine beibehalten.

Durch die DE-AS 12 10 900 ist bereits eine Vorrichtung zur fließenden Anlage von Bögen bekannt geworden. Im einzelnen handelt es sich dabei um einen Bogenanleger für Druck- und Bogenverarbeitungsmaschinen mit beiderseitig der Bogenmitte angreifenden, unabhängig voneinander steuerbaren Bogenfördermitteln. Die Steuerung der Bogenfördermittel bewirken Lichtschranken, von denen jeweils mindestens zwei in Förderrichtung hintereinander angeordnet sind. Die Steuerimpulse dieser als Lichtschranken ausgebildeten Fühlelemente variieren die Fördergeschwindigkeit der jeweils zugeordneten Bogenfördermittel über eine Differenzschaltung derart, daß sich die Bogenvorderkante parallel zu dem Greifersystem in synchroner Geschwindigkeit dem Übernahmepunkt nähert und ohne vorherigen Stop von der Maschine übernommen wird. Die seitliche Ausrichtung des Bogens erfolgt gleichzeitig während dessen Fortbewegung zum Übernahmepunkt der Maschine durch einen Diagonaltrieb unter Zuhilfenahme seitlicher Steuermarken.

Die schuppenförmig vom Stapel auf den Tisch gebrachten Bogen sollen dort durch Geschwindigkeitserhöhung so auseinander gezogen werden daß sie in einzelner Folge den Tisch passieren.

Hierfür ist zunächst ein relativ langer Anlegetisch notwendig. Durch die Kombination der Vorwärts- und Seitenbewegung des Bogens sowie durch das Gleiten der Bogenseitenkante an der Seitenmarke ist die exakte Ausrichtung des Bogens zum Zeitpunkt der Übernahme nicht gewährleistet. Die Erfahrung lehrt, daß der Bogen, sofern er sich selbst überlassen bleibt, unvorhersehbar reagiert, allein schon deshalb, weil die Bogen hinsichtlich ihrer Oberflächenbeschaffenheit und Seitenkantenausbildung sowie bezüglich ihres Gewichts und ihrer Steifigkeit sehr differieren.

Aus der US-A 2 231 914 ist ferner ein Einzelbogenanleger bekannt, der bei fließender Bogenförderung die Vorder- und Seitenkantenausrichtung der Bogen mittels eines kontinuierlich rotierende Ausrichtzylinders vornimmt. Die über den Anlegetisch vereinzelt zugeführten Bogen werden mit ihrer Vorderkante gegen die am Umfang des Ausrichtzylinders vorgesehenen Vordermarken angelegt. Die Seitenausrichtung erfolgt mittels auf dem Ausrichtzylinder axial verschiebbar angeordneter Saugleisten. Der an den Vordermarken anliegende Bogen wird während der Zylinderdrehung von den Saugleisten gegen einen seitlichen Anschlag bewegt.

Da die bekannte Vorrichtung nur Einzelbogenanlage gestattet, ist die Fördergeschwindigkeit sehr begrenzt. Vor allem aber besteht durch die Verwendung von Seitenanschlägen die Gefahr der Deformierung der Seitenkanten dünner Bogen, wodurch Fehlausrichtungen nicht auszuschließen sind.

Aufgabe der Erfindung ist es, bei fließender Bogenanlage eine sichere Vorder- und Seitenkantenausrichtung bei schonendster Behandlung der Bogenkanten und für alle zu verarbeitenden Papiersorten zu erzielen.

Erfindungsgemäß wird obige Aufgabe dadurch gelöst, daß in dem Ausrichtzylinder gleichmäßig über den Umfang verteilt mindestens zwei Reihen Vordermarken angeordnet sind und daß oberhalb des Ausrichtzylinders einer Positioniereinrichtung angehörende Sensoren vorgesehen sind, die die Seitenkante des im Ausrichtbereich vorbeigeführten Bogens abtasten, wodurch die Positioniereinrichtung die Saugleiste derart steuert, daß der an den Vordermarken anliegende und von der Saugleiste fest angesaugte Bogen in die seitliche Soll-Lage verschoben und dort so lange gehalten wird, bis ihn andere weiterfördernde Transportorgane paßgerecht übernehmen.

Die zwangsläufige Vorderkantenausrichtung sowie das feste Halten des auszurichtenden Bogens durch Greifmittel während seiner Seitenausrichtung bis zur Abnahme durch weiterfördernde Transportorgane ermöglicht es, den Bogen ohne Fehler oder Beschädigung paßgerecht auszurichten. Durch geeignete Anordnung von Vorderkanten- und Seitenkantenausrichtmittein kann der Schuppenabstand außerordentlich klein ausfallen.-Infolge der gezielten Anlage und Führung der Bogen während des Ausrichtens sind Ausrichtfehler nicht zu besorgen, obwohl kein Bogenstillstand notwendig ist. Die Unterbringung mehrerer Ausrichteinheiten im Ausrichtzylinder ermöglicht es, die Maschinengeschwindigkeit zu erhöhen. Die Ausrichtezeit wird verlängert. Eine Positioniereinrichtung für die Saugziehleiste kann auch Registerkorrekturen mitberücksichtigen.

Eine besonders einfache Weiterbildung der Erfindung besteht darin, daß der Ausrichtzylinder auch gleichzeitig als Vorgreiferzylinder ausgebildet ist und, mit mindestens einer Vorder- und Seitenkantenausrichtvorrichtung versehen, zyklisch ungleichförmig angetrieben ist.

Eine Ausführungsform der Erfindung wird nachfolgend anhand der Zeichnung be schrieben.

Es zeigt:
Figur 1 einen Anlegetisch mit einem Ausrichtzylinder nach der Erfindung,
Figur 2 den Ausrichtzylinder in vergrößertem Maßstab im Ausrichtbereich,
Figur 3 einen Schnitt durch den Bogenanleger in der Höhe des Ausrichtzylinders von der bogenverarbeitenden Maschine aus gesehen, und die
Figuren 4 bis 6 in vergrößertem Maßstab Einzelheiten des Antriebs der Saugziehleiste.

Über den Anlegetisch 1 nach Figur 1 werden Bögen 2 schuppenförmig versetzt von Transportorganen, symbolisiert durch die Walze 5 und das Transportband 25, in Richtung auf die bogenverarbeitende Maschine befördert. Der jeweils vorderste Bogen 4 der Schuppe wird von einem Ausrichtzylinder 20 erfaßt, der unterhalb des unteren Endes des Anlegetisches 1 in den Maschinenseitenwänden 21 und 22 gelagert ist. Wie aus Figur 3 zu ersehen ist, besteht die Lagerung der Welle 23 des Ausrichtzylinders 20 aus je einem Wälzlager 24.

Dem Ausrichtzylinder 20 ist ein halbtouriger Vorgreiferzylinder 3 nachgeschaltet, der zyklisch ungleichförmig angetrieben sein kann und den übernommenen Bogen dem Druckzylinder 50 des ersten Druckwerks der bogenverarbeitenden Maschine übergibt. Der jeweils vorderste Bogen 4 der Schuppe wird mit seiner Vorderkante gegen eine Reihe von Vordermarken 6 des Ausrichtzylinders 20 angelegt und ausgerichtet. Nach seiner Ausrichtung wird der Bogen 4 von einer Saugziehleiste 8 derart angesaugt, daß Haftreibung entsteht. Aufgrund dieser festen Ansaugung wird der Bogen 4 der Schuppe durch den entgegen dem Uhrzeigersinn drehenden Ausrichtzylinder 20 in den Ausrichtbereich 26 befördert.. Nach erfolgter Seitenausrichtung, die später noch im einzelnen zu beschreiben ist, übergibt der Ausrichtzylinder 20 den ausgerichteten Bogen an eine Greiferbrücke 27 des Vorgreiferzylinders 3.

Bei vorliegender Ausführungsform der Erfindung ist der Ausrichtzylinder 20 mit fünf symmetrisch am Umfang versetzt angeordneten Reihen von Vordermarken 6 versehen. Jeder dieser Vordermarkenreihen ist eine Saugziehleiste 8 unmittelbar zugeordnet. Die spezielle Ausbildung des Ausrichtzylinders 20 ist im einzelnen den Figuren 2 und 3 zu entnehmen. Zwischen zwei benachbarten Gruppen von Ausrichtorganen sind Bogenführungssegmente 28 in der Mantelfläche des Ausrichtzylinders 20 vorgesehen. Sie sind auf einer Traverse 29 in axialer Richtung des Ausrichtzylinders 20 derart verstellbar gelagert, daß zwischen jeweils zwei von ihnen ein Abfragespalt 15 für eine Positioniereinrichtung gebildet werden kann. Die in Umfangsrichtung verlaufende Längenausdehnung der Bogenführungssegmente 28 entspricht etwa der Umfangslänge des Ausrichtbereichs 26.

Zwischen dem Anlegetisch 1 und dem Vorgreiferzylinder 3 ist oberhalb des Ausrichtzylinders 20 eine sich quer über die Maschine erstreckende Traverse 49 in den Seitenwänden 21 und 22 befestigt, auf denen verschiebbar ein oder zwei Sensoren 16 einer nicht näher dargestellten Positioniereinrichtung angeordnet sind. Diese Sensoren 16 dienen zur Auslösung eines Signals bei Passieren der Seitenkante des Bogens 4 an die Positioniereinrichtung zur entsprechenden Steuerung der Saugziehleiste 8. Die Sensoren 16 werden auf das jeweilig zu verarbeitende Bogenformat eingestellt. Der eingestellten Lage eines Sensors 16 entsprechend, werden auch die in diesem Bereich vorgesehenen Bogenführungssegmente 28 derart zueinander angeordnet, daß un mittelbar unterhalb des Sensors 16 ein Abfragespalt 15 entsteht.

Von dem Ausrichtzylinder 20 wird der ausgerichtete Bogen 4 an die Greiferbrücke 27 des Vorgreiferzylinders 3 weitergegeben. In bekannter Weise sind die beiden Greiferbrücken 27 in dem Vorgreiferzylinder 3 verschwenkbar angeordnet, derart, daß sie nach der Bogenübernahme aus einer herausgeschwenkten Stellung auf den Umfang des Vorgreiferzylinders 3 allmählich zurückschwenken, wodurch der erfaßte Bogen 4 von der relativ niedrigen Umfangsgeschwindigkeit des Ausrichtzylinders 20 allmählich auf die höhere Umfangsgeschwindigkeit des Vorgreiferzyinders 3 beschleunigt wird.

Die über eine in dem Ausrichtzylinder 20 gelagerte Schwenkwelle 31 gesteuerten Vordermarkenabdeckungsgreifer 30 werden über zwei Träger 36 von einer Greiferwelle 32 kippbar gehalten. Auf der Greiferwelle 32 ist ein Rollenhebel 33 befestigt, dessen freies Ende mit einer Führungsrolle 34 versehen ist, die auf einer mit dem Ausrichtzylinder 20 umlaufenden Steuerkurve 35 zusammenwirkt. Die erwähnten Träger 36 sind auf der in dem Ausrichtzylinder 20 koaxial verlaufenden Schwenkwelle 31 fest angebracht. Durch Verschwenken der Träger 36 mittels der Steuerwelle 31 erfolgt ein Abheben der Vordermarkenabdeckungsgreifer 30 von dem Bogen 4 und unmittelbar danach ein Hineinziehen dieser Greiferreihe in das innere des Umfangs des Ausrichtzylinders 20. Bei entgegengesetzter Schwenkrichtung der Träger 36 schwenken die Vordermarkenabdeckungsgreifer 30 zunächst aus ihrer eingefahrenen Stellung über den Umfang des Ausrichtzylinders hinaus und werden danach in ihre Bogenführungsstellung gekippt. Über einen gewissen Bereich vor jeder Reihe von Vordermarken 6 ist im Umfang des Ausrichtzylinders 20 eine Bogenführungsfläche 37 vorgesehen.

Wie aus Figur 3 näher zu ersehen ist, besteht die Saugziehleiste 8 im wesentlichen aus einer Reihe gegeneinander abgeschlossener Saugkammern 10. Diese sind über Luftleitungen 38 mit einem Ventilkörper 39 verbunden und zwar derart, daß die beiden äußeren Saugkammergruppen mittels Ventile 40 je nach der Größe des zu verarbeitenden Bogenformats zu- oder abgeschaltet werden können. Der Ventilkörper 39 ist fest auf der Welle 23 des Ausrichtzylinders 20 angebracht. Über eine Dichtung 41 arbeitet er mit einem Ventilring 42 zusammen, der an der Maschinenseitenwand 21 der bogenverarbeitenden Maschine befestigt ist. In der Steuerfläche 43 des Ventilrings 42 sind in gleicher radialer Höhe von der Drehachse des Ausrichtzylinders 20 aus gesehen, eine Saugöffnung 44 sowie eine Frischluftöffnung 45 vorgesehen. Die Steuerfläche 46 des Ventilkörpers 39 hingegen weist für jede Saugziehleiste 8 eine Luftsteueröffnung 47 auf, an die alle Luftleitungen 38 der Saugkammern 10 der zugeordneten Saugziehleisten 8 angeschlossen sind. Wie Figur 2 zeigt, befinden sich die Luftsteueröffnungen 47 in gleicher radialer Höhe, wie die Saug- und Frischluftöffnungen. Die Breite der Luftsteueröffnungen 47 entspricht etwa dem Abstand zwischen der Saugöffnung 44 und der Frischluftöffnung 45. Zur Erzeugung eines Unterdrucks ist die Saugöffnung 44 des Ventilrings 42 über eine Luftleitung 48 an einen nicht dargestellten Unterdruckerzeuger angeschlossen. Die Abmessungen der Saugöffnung 44, der Frischluftöffnung 45 und der Luftsteueröffnung 47 sind derart, daß der in der jeweilig arbeitenden Saugziehleiste 8 erzeugte Unterdruck zum Halten des Bogens 4 mittels Haftreibung ausreicht und andererseits bei Zufuhr von Frischluft sofort zusammenbricht, sobald die Greiferbrücke 27 die Bogenvorderkante passergenau fest übernommen hat.

Da, wie oben erwähnt, die Figur 3 einen Schnitt durch den Bogenanleger auf der Höhe der Ausrichttrommel 20 von der bogenverarbeitenden Maschine her gesehen darstellt, befindet sich der Antrieb der Saugziehleisten 8 an der Antriebsseite des Bogenanlegers. Dieser Antrieb besteht zunächst aus einem Schrittmotor 11 mit einem Untersetzungsgetriebe, der über nicht dargestellte Mittel an der Seitenwand 22 befestigt ist. Auf seinem Wellenstumpf 14 sind zwei gleich ausgebildete Antriebskurven 12 befestigt, die einander derart diametral gegenüber stehen, daß in diagonaler Richtung zur Drehachse des Schrittmotors 11 deren beiden Kurvenbahnen stets den gleichen Abstand haben. Auf diesen Antriebskurven 12 laufen je eine Kurvenrolle 13: Beide Kurvenrollen sind über je einen Lagerbock 53 an einer Antriebsstange 54 befestigt. Antriebskurven 12 und Kurvenrollen 13 arbeiten derart zusammen, daß die Drehbewegung des Wellenstumpfes 14 des Schrittmotors 11 spielfrei auf die Antriebsstange 54 übertragen wird.

Die Antriebsstange 54 ist axial verschiebbar gelagert, und zwar einmal in der Führungskonsole 55 und zum anderen in der Maschinenseitenwand 22. Beide Lagerungen bestehen aus Kugelbüchsen 56. Das freie Ende der Antriebsstange 54, das in das Maschineninnere hineinragt, ist mit einem Steuersegment 57 versehen, welches mit Antriebsrollen 58 jeder Saugziehleiste 8 in Eingriff gelangen kann, und zwar derart, daß die axiale Antriebsbewegung der Antriebsstange 54 spielfrei auf die jeweilig anzutreibende Saugziehleiste 8 übertragen wird.

Das Steuersegment 57 ist in axialer Richtung der Antriebsstange 54 verschiebbar in einer Ausnehmung einer Rückholscheibe 59 untergebracht. Eine Führung 60 ragt in diese Ausnehmung der Rückholscheibe 59 hinein. In ihr läuft eine Führungsrolle 61. Sie ist drehbar an der Unterseite des Steuersegments 57 angebracht. Führung 60 und Führungsrolle 61 verhindern gemeinsam ein Verdrehen der Antriebsstange 54. Sowohl Führung 60 als auch die Rückholscheibe 59 sind an der Maschinenseitenwand 22 befestigt.

Die Figuren 4 bis 6 zeigen die wesentlichen Arbeitsstellungen des Steuersegments 57. In der Figur 5 steht das Steuersegment 57 in seiner mittleren Nullstellung. Diese Position nimmt es ein, bevor eine Verstellung einer Saugziehleiste 8 vorgenommen werden soll. Wie der Figur 5 zu entnehmen ist, haben die normalerweise von der Rückholscheibe 59 geführten Antriebsrollen 58 einer Saugziehleiste 8, die, wie aus Vorbeschriebenem hervorgeht, mit dem Ausrichtzylinder 20 umläuft, das Steuersegment 57 gerade erreicht. In diesem Augenblick kann der Verstellvorgang der Saugziehleiste 8 beginnen. Befindet sich der Sensor 16 der Positioniereinrichtung auf der Bedienungsseite der Maschine in Tätigkeit, so dreht der Schrittmotor 11 über seinen Wellenstumpf 14 die Antriebskurven 12 derart, daß die Antriebsstange 54 über die Kurvenrollen 13 in Richtung auf die Antriebsseite der bogenverarbeitenden Maschine gezogen wird. Nach Zurücklegung des maximalen Hubes bleibt die Saugziehleiste 8 stehen. Diese Stellung ist in Figur 4 gezeigt. Wird der Schrittmotor 11 hingegen von der Positioniereinrichtung gesteuert, was normalerweise der Fall ist, so hält das Steuersegment 57 vor Erreichung des maximalen Hubes an jeder gewünschten Stelle an. Dabei legt die verstellte Saugziehleiste 8 den jeweils notwendigen Ausrichthub zurück. Ist der Ausrichtvorgang abgeschlossen, so wird der ausgerichtete Bogen 4 von weiterfördernden Mitteln übernommen. Die Rückholscheibe 59 stellt nach diesem Verstellvorgang die Saugziehleiste 8 wieder in die Nullposition.

Befindet sich hingegen der Sensor 16 auf der Antriebsseite in Betrieb, so ist auch der Schrittmotor 11 entsprechend geschaltet. Er bewegt demzufolge während des Ausrichtvorganges die Antriebsstange 54 in das Maschineninnere hinein, und zwar maximal in die Position, die in Figur 6 dargestellt ist. Bei entsprechender positionierung kommt hierbei das Steuersegment 57 natürlich ebenfalls vor dieser Endlage zum Stehen, weil die Saugziehleiste 8 die Soll-Lage des auszurichtenden Bogens erreicht hat. In dieser Stellung hält die Saugziehleiste 8 den ausgerichteten Bogen solange, bis er von dem Vorgreiferzylinder 3 übernommen worden ist. Nach Übergabe des Bogens erfolgt wieder die Rückführung der verstellten Saugziehleiste 8 in die Null-Lage mittels der Rückholscheibe 59.

Die Funktion der beschriebenen Ausführungsform der Erfindung ist folgende:
Die Transportmittel 5 und 25 des Anlegetisches 1 befördern die Bogen 2 der Schuppe geringfügig schneller als die Umfangsgeschwindigkeit des Ausrichtzylinders 20. Aufgrund dieser Geschwindigkeitsdifferenz wird der jeweils vorderste Bogen 4 der Schuppe sicher gegen die in der Warteposition sich bewegende Reihe von Vordermarken 6 angelegt. Zur Sicherstellung dieser Anlage befinden sich die Vordermarkenabdeckungsgreifer 30 in einer derartigen Position, daß die Vorderkante des herangeführten Bogens 4 nicht ausweichen kann, sondern zwangsläufig an
die Vordermarken 6 geführt wird. Aufgrund des Vortriebes der Schuppe der Bögen 2 sowie der Transportmittel 5 und 25 des Anlegetisches 1 kommt es zu einer einwandfreien Vorderkantenausrichtung bevor der Ausrichtbereich 26 erreicht ist.

Nach dieser während ständiger Rotation des Ausrichtzylinders 20 stattfindenden Vorderkantenausrichtung beginnt dann in dem Ausrichtbereich 26 die Seitenkantenausrichtung. Eröffnet wird sie durch ein festes Ansaugen des vorderen Bereichs des auszurichtenden Bogens 4 gegen die Saugfläche 9 der Saugziehleiste 8. Die Saugkraft ist derart, daß zwischen Bogenunterseite und Saugfläche 9 Haftreibung entsteht. Der Bogen 4 ist also nach der Vorderkantenausrichtung unverrutschbar erfaßt worden.

Nach diesem Erfassen des Bogens 4 durch die Saugziehleiste 8 ist letztere in die Stellung gemäß Figur 5 gelangt. Ihre Antriebsrollen 58 haben somit spielfrei Kontakt mit dem Steuersegment 57 erhalten. Über den Schrittmotor 11, den Kurventrieb 12, 13 und die Antriebsstange 54 erfolgt nun eine Bewegung des Steuersegments 57 in Richtung auf die Endstellung gemäß Figur 4. Der Bogen 4 wird also zur Antriebsseite hingezogen. Dabei passiert die bedienungsseitige Bogenkante des transportierten Bogens 4 im Ausrichtbereich 26 den Meßstrahl des Sensors 16, so daß aufgrund des Freiliegens des Abfragespalts 15 der Sensor kein reflektiertes Licht mehr wahrnimmt. Das Fehlen des Lichteinfalls bewirkt im Sensor die Erzeugung eines Impulses, der die Positioniereinrichtung veranlaßt, den Schrittmotor 11 derart zu steuern, daß der Bogen 4 ab diesem Zeitpunkt nur noch eine ganz bestimmte Strecke, beispielsweise zwei Millimeter, zurücklegt. Dann hat er seine seitliche Soll-Lage erreicht.

Dieser gesamte Seitenausrichtvorgang erfolgt in der Zeit, in der die betätigte Saugziehleiste 8 den Ausrichtbereich 26 passiert. Nach erfolgter Ausrichtung hält die Saugziehleiste 8 den Bogen weiterhin in der ausgerichteten Soll-Lage fest. Unterstützend können dabei noch die Vordermarkenabdeckungsgreifer den Bogen halten, um ein zusätzliches Führen des ausgerichteten Bogens 4 bis zur endgültigen Weitergabe an die Greiferbrücke 27 des Vorgreiferzylinders 3 zu erreichen.

Hat die Greiferbrücke 27 den ausgerichteten Bogen 4 sicher erfaßt, so erreicht die Luftsteueröffnung 47 des Ventilkörpers 39 derjenigen Saugleiste 8, die gerade mit einem Unterdruck beaufschlagt worden ist, die Frischluftöffnung 45, wodurch aufgrund von Frischluftzufuhr der Unterdruck schlagartig zusammenbricht. Die Haftreibung zwischen der Saugfläche 9 der Saugziehleiste 8 und der Unterseite des Bogens 4 wird aufgehoben. Das Abheben des paßgerechten Bogens 4 durch die Greiferbrücke 27 von der Bogenführungsfläche 37 kann nunmehr erfolgen.

Bevor jedoch die Greiferbrücke 27 den Bogen 4 von der Bogenführungsfläche 37 in Richtung auf den Umfang des Anlegezylinders 3 bewegt, erfolgt ein Verschwenken der Träger 36 mittels der Steuerwelle 31. Dabei läuft die Führungsrolle 34 an der Steuerkurve 35 entlang und bewirkt zunächst ein Abheben der Vordermarkenabdeckungsgreifer 30 von dem Bogen 4 und darauf ein Hineinschwenken der Vordermarkenabdeckungsgreifer 30 in den Ausrichtzylinder 20 hinein. Die Greiferbrücke 27 des Anlegezylinders 3 kann nunmehr den ausgerichteten Bogen 4 von der Mantelfläche des Ausrichtzylinders 20 abnehmen. Die gerade verwendete Saugziehleiste 8 wird während der weiteren Rotation des Ausrichtzylinders 20 in die Nullstellung gemäß Figur 5 zurückbewegt. Bei Erreichen des Anlegetisches 1 ist also jede Saugziehleiste 8 wieder in Bereitschaft. Außerdem werden in dieser Stellung die Vordermarkenabdeckungsgreifer 30 herausgeschwenkt, so daß eine sichere Anlage der Bogenvorderkante des nunmehr auszurichtenden Bogens 4 an den Vordermarken 6 gewährleistet ist.

## Patentansprüche

1. Vorrichtung zu fließenden Anlage von Bögen (4), die über einen Anlegetisch (1) schuppenförmig versetzt, einer Ausrichtvorrichtung zugeführt und nach dem Ausrichtvorgang an eine bogenverarbeitende Maschine (50) abgegeben werden, wobei die Vorderkantenausrichtung durch einen synchron zur bogenverarbeitenden Maschine bewegten Ausrichtzylinder (20) mit Vordermarken (6) erfolgt, denen im Ausrichtzylinder eine in axialer Richtung positionierbare Saugleiste (8) vorgelagert ist, die als Greifmittel wirkt, wobei die Bögen während der Ausrichtung ihre Bewegung in Richtung auf die bogenverarbeitende Maschine beibehalten, dadurch gekennzeichnet, daß in dem Ausrichtzylinder (20) gleichmäßig über den Umfang verteilt mindestens zwei Reihen Vordermarken (6) angeordnet sind und daß oberhalb des Ausrichtzylinders (20) einer positioniereinrichtung angehörende Sensoren (16) vorgesehen sind, die die Seitenkante des im Ausrichtbereich (26) vorbeigeführten Bogens abtasten, wodurch die Positioniereinrichtung die Saugleiste (8) derart steuert, daß der an den Vordermarken (6) anliegende und von der Saugleiste (8) fest angesaugte Bogen in die seitliche Soll-Lage verschoben und dort so lange gehalten wird, bis ihn andere weiterfördernde Transportorgane (3) paßgerecht übernehmen.

2. Vorrichtung nach Anspruch 1, dadurch gekennzeichnet, daß jeder Reihe von Vordermarken (6) in den Ausrichtzylinder (20) wegschwenkbare Vordermarkenabdeckungsgreifer (30) zugeordnet sind, die die Bogenvorderkante im Bereich der Vordermarken (6) führen und die auch als Greifer zum Halten der Bogenvorderkante heranziehbar sind.

3. Vorrichtung nach Anspruch 1 oder 2, dadurch gekennzeichnet, daß ein Antrieb für die Saugziehleiste (8) auf der einen Maschinenseite an der en Seitenwand (22) angebracht ist.

4. Vorrichtung nach Anspruch 3, dadurch gekennzeichnet, daß für die Saugziehleiste (8) eine Luftsteuerung auf der anderen Mascinenseite der Maschinenseitenwand (21) angeordnet ist.

5. Vorrichtung nach Anspruch 4, dadurch gekennzeichnet, daß die Luftsteuerung aus einem Ventilring (42), der an der einen Maschinenseitenwand (21) angebracht ist, und aus einem Ventilkörper (39), der mit der Welle (23) des Ausrichtzylinders (20) umlänft, besteht.

6. Vorrichtung nach Anspruch 5, dadurch gekennzeichnet, daß in der Steuerfläche (43) des Ventilrings (42) eine Saugöffnung (44) und eine Frischluftöffnung (45) auf gleicher radialer Höhe vorgesehen sind, daß in der Steuerfläche (46) des Ventilkörpers (39) gleichmäßig verteilt für jede Saugziehleiste (8) eine Luftsteueröffnung (47) auf gleicher radialer Höhe mit den öffnungen (44, 45) des Ventilrings (42) vorgesehen sind und daß Saug- und Frischluftöffnung (44, 45) etwa um die Breite der Luftsteueröffnung (47) voneinander entfernt sind.

7. Vorrichtung nach Anspruch 4, dadurch gekennzeichnet, daß der Antrieb einen Schrittmotor (11) aufweist, der an der Außenseite der Maschinenseitenwand (22) angebracht ist, und daß der Schrittmotor (11) über einen Kurventrieb (12, 13) spielfrei mit einer Antriebsstange (54) gekoppelt ist, die in zwei Kugelbüchsen (56) axial verschiebbar gelagert ist und die innerhalb der anderen Maschinenseitenwand (22) stirnseitig mit einem Steuersegment (57) versehen ist, das über zwei Antriebsrollen (58) mit jeder der Saugziehleisten (8) des Ausrichtzylinders (20) formschlüssig kuppelbar ist.

8. Vorrichtung nach Anspruch 7, dadurch gekennzeichnet, daß das Steuersegment (S7) in einer Ausnehmung einer an der lnnenfläche'der anderen Maschinenseitenwand (22) befestigten Rückholscheibe (59) verschiebbar untergebracht ist.

9. Vorrichtung nach Anspruch 7, dadurch gekennzeichnet, daß das Steuersegment (57) über eine Führungsrolle (61) durch eine ortsfeste Führung (60) gegen Verdrehen gesichert ist.

10. Vorrichtung nach Anspruch 7, dadurch gekennzeichnet, daß die Antriebsstange (54) an zwei Lagerböcken (53) je eine Kurvenrolle (13) aufweist, die mit je einer zugeordneten Antriebskurve (12) auf dem Wellenstumpf (14) des Schrittmotors (11) zusammenwirken, wobei die beiden Antriebskurven (12), auf die Motordrehachse bezogen, derart angeordnet und dergestalt ausgebildet sind, daß der Abstand beider Kurvenbahnen in jeder diagonalen Richtung konstant ist.

11. Vorrichtung nach einem oder mehreren der vorangehenden Ansprüche, dadurch gekennzeichnet, daß der Antrieb der Saugziehleiste (8) auf Links- oder Rechtsausrichtung der Bogen umstellbar ist.

12. Vorrichtung nach einem oder mehreren der vorangehenden Ansprüche, dadurch gekennzeichnet, daß der Ausrichtzylinder (20) zugleich als Vorgreiferzylinder ausgebildet ist und, mit mindestens einer Vorder- und Seitenkantenausrichtvorrichtung versehen, zyklisch ungleichförmig angetrieben ist.

## Revendications

1. Dispositif pour marger à la volée des feuilles (4) qui sont acheminées, à un dispositif d'alignement dans une disposition décalée en écailles, et en passant sur une table de marge (1) et qui, après l'opération d'alignement, sont transférées à une machine à feuilles (50), l'alignement du bord avant étant exécuté par un cylindre d'alignement (20) entraîné en mouvement synchrone avec la machine à feuilles, et muni de taquets frontaux (6) en amont desquels est prévue une barre de ventouses (8) montée dans le cylindre d'alignement et qui peut être positionnée dans la direction axiale, barre qui se comporte comme des moyens de préhension, les feuilles n'interrompant pas leur mouvement en direction de la machine à feuilles pendant l'opération d'alignement, caractérisé en ce que, dans le cylindre d'alignement (20), sont disposées au moins deux rangées de taquets frontaux (6) uniformément réparties sur la circonférence et en ce que, au-dessus du cylindre d'alignement (20), sont prévus des capteurs (16) appartenant à un dispositif de positionnement, qui détectent le bord latéral de la feuille qui passe dans la région d'alignement (26), de sorte que le dispositif de positionnement commande la barre de ventouses (8) de telle manière que la feuille en butée contre les taquets frontaux (6) et fermement retenue par aspiration par la barre de ventouses (8) soit amenée par translation à la position latérale de consigne et maintenue dans cette position jusqu'au moment où d'autres orqanes de transport (3) qui poursuivent le transport, la prennent en charqe en la maintenant au repérage.

2. Dispositif selon la revendication 1, caractérisé en ce qu'à chaque rangée de taquets frontaux (6) sont associées des pinces de recouvrement des taquets frontaux (30) qui peuvent être escamotées dans le cylindre d'alignement (20) et qui guident le bord avant de la feuille dans la région des taquets frontaux (6), et peuvent aussi être utilisées comme pinces pour tenir le bord avant de la feuille.

3. Dispositif selon la revendication 1 ou 2, caractérisé en ce qu'un entraînement destiné à aqir sur la barre de ventouses (8) est monté sur l'un des côtés de la machine, dans la paroi latérale (22) de la machine.

4. Dispositif selon la revendication 3, caractérisé en ce que, pour la barre de ventouses (8), est prévue une commande pneumatique agencée sur l'autre côté de la machine, dans la paroi latérale (21) de la machine.

5. Dispositif selon la revendication 4, caractérisé en ce que la commande pneumatique est composée d'une couronne de distribution (42) qui est agencée sur l'une des parois latérales (21) de la machine, et d'un corps de distribution (39) qui tourne avec l'arbre (23) du cylindre d'alignement (20).

6. Dispositif selon la revendication 5, caractérisé en ce que, dans la surface de commande (43) de la couronne de distribution (42), sont prévues une ouverture d'aspiration (44) et une ouverture d'air frais (45) placées à la même hauteur radiale, en ce que, dans la surface de commande (46) du corps de distribution (39), sont prévues des ouvertures de commande pneumatiques (47) situées à la même hauteur radiale que les ouvertures (44, 45) de la couronne de distribution (42), uniformément réparties et à raison d'une pour chaque barre de ventouses (8), et en ce que l'ouverture d'aspiration et l'ouverture d'air frais (44, 45) sont espacées l'une de l'autre d'une distance à peu près égale à la largeur de l'ouverture de commande pneumatique (47).

7. Dispositif selon la revendication 4, caractérisé en ce que l'entraînement comprend un moteur pas-à-pas (11) qui est monté sur la face extérieure de la paroi latérale (22) de la machine et en ce que le moteur pas-à-pas (11) est accouplé sans jeu, par l'intermédiaire d'une transmission à cames (12, 13), à une barre d'entraînement (54) qui est montée pour. coulisser axialement dans deux douilles à billes (56) et qui est munie, sur sa face frontale, à l'intérieur de l'autre paroi latérale (22) de la machine, d'un secteur de commande (57) qui peut être accpoulé par une liaison par sûreté de forme par l'intermédiaire de deux galets d'entraînement (58) avec chacune des barres de ventouses (8) du cylindre d'alignement (20).

8. Dispositif selon la revendication 7, caractérisé en ce que le secteur de commande (57) est monté mobile en translation dans un évidement d'un disque de rappel (59) fixé lui-même à la surface interne de l'au' tre paroi latérale (22) de la machine.

9. Dispositif selon la revendication 7, caractérisé en ce que le secteur de commande (57) est bloqué en rotation par un guide fixe (60) par l'intermédiaire d'un galet de guidage (61).

10. Dispositif selon la revendication 7, caractérisé en ce que la barre d'entraînement (54) présente deux galets de contre-came (13) portés respectivement par deux paliers (53), et qui coopèrent chacun avec une came d'entraînement correspondante (12) montée sur le bout d'arbre (14) du moteur pas-à-pas (11), les deux cames d'entraînement (12) étant configurées et disposées, par rapport à l'axe de rotation du moteur, de telle manière que la distance entre les deux profils reste constante dans toutes les directions diagonales.

11. Dispositif selon une ou plusieurs des revendications précédentes, caractérisé en ce que l'entraînement de la barre de ventouses (8) peut être inversé pour le sens d'alignement à gauche ou à droite des feuilles.

12. Dispositif selon une ou plusieurs des revendications précédentes, caractérisé en ce que le cylindre d'alignement (20) constitue en même temps un cylindre d'alimentation et est muni d'au moins un dispositif d'alignement de bord avant et d'alignement de bord latéral, et qu'il est entraîné cycliquement en rotation non uniforme.

## Claims

1. Device for the stream-feeding of sheets (4) to be fed overlappingly staggered relative to one another via a feed table (1) to an alignment device and, after aligning, to be delivered to a sheet processing machine (50), whereby the front edge alignment is carried out by an aligning cylinder (20) which is moved in synchronism with said sheet processing machine, said aligning cylinder having front lays (6) and a suction-pull bar (8) mounted in front of said front lays which is positionable in axial direction and functions as a gripping means whereby said sheets, during alignment, maintain their movement towards said processing machine, wherein in said aligning cylinder (20) there are disposed at least two rows of front lays (6), evenly distributed about its circumference, and above said aligning cylinder (20) there are provided sensors (16) belonging to a positioning device, which scan the side edge of the sheet passing by in the aligning region (26), whereby said positioning device controls said suction-pull bar (8) such that the sheet abutting to the front lays (6) is shifted to the required lateral position while being sucked in tightly by said suction-pull bar (8) and is held there until it is taken over in register by further transporting elements (3)

2. Device according to Claim 1, wherein to each row of front lays (6) in said aligning cylinder (20) there are assigned swivelable front lay cover grippers (30) which lead the sheet front edge in the region of said front lays (6) and which also can be utilized for holding said sheet front edge.

3. Device according to Claim 1 or 2, wherein a drive for said suction-pull bar (8) is positioned on the one side of said machine at its side wall (22).

4. Device according to Claim 3, wherein an air control for said suction-pull bar (8) is arranged on the other side of said machine at its side wall (21).

5. Device according to Claim 4, wherein said air control consists of a valve ring (42) positioned at said machine side wall (21) and of a valve body (39) revolving with the shaft (23) of said aligning cylinder (20).

6. Device according to Claim 5, wherein in the control face (43) of said valve ring (42) there are provided a suction opening (44) and a fresh air opening (45) at the same radial height, wherein equally distributed over the control face (46) of said valve body (39) there is provided an air control opening (47) for each suction-pull bar (8) at the same radial height as said openings (44, 45) of said valve ring (42), and wherein said suction-and fresh air openings (44, 45) are spaced apart approximately as much as the measure of width of said air control opening (47).

7. Device according to Claim 4, wherein said drive has a stepping motor (11) which is arranged at the outside of said machine side wall (22), and wherein said stepping motor (11) is coupled, without play, with a drive rod (54) via a cam drive (12, 13), said drive rod (54) being axially displaceably mounted in two spherical bushes (56) and, at its end face on the inside of said machine side wall (22), being provided with a control segment (57) which is connectable form-locking with each of said suction-pull bars (8) of said aligning cylinder (20) via two drive rollers (58).

8. Device according to Claim 7, wherein said control segment (57) is displaceably housed in a recess of a return disc (59) fastened to the inside surface of said machine side wall (22).

9. Device according to Claim 7, wherein said control segment (57) is secured against turning by a stationary guide (60) via a guide roller (61).

10. Device according to Claim 7, wherein at each of two bearing blocks (53) said drive rod (54) has a respective cam roller (13) being in operative engagement with an assigned respective drive cam (12) mounted on a shaft stub (14) of said stepping motor (11), whereby both said drive cams (12) are disposed and designed in relation to the axis of rotation of said stepping motor such that the spacing between both cam paths is constant in each diagonal direction.

11. Device according to any one or more of the preceding claims, wherein the drive of said suction-pull bar (8) is convertible for left-hand or right-hand alignment of a sheet.

12. Device according to any one or more of the preceding claims, wherein the aligning cylinder (20) is designed to simultaneously function as a pregripping cylinder provided with at least a front; edge and side edge alignment device and with means for being cyclically non-uniformly driven.
